# EUROPÄISCHE PATENTSCHRIFT

(11) **EP 3 221 014 B1**
(45) Veröffentlichungstag und Bekanntmachung des Hinweises auf die Patenterteilung: **30.07.2025**
(21) Anmeldenummer: 15784944.9
(22) Anmeldetag: 21.10.2015
(51) Int. Cl.: B01F 21/20, A62C 5/00, A62C 5/02, A62C 31/12, A62C 33/00, A62C 33/04, A62C 35/20

(54) **FEUERLÖSCHARMATUR MIT FESTSTOFFNETZMITTELHALTER**
FIRE-EXTINGUISHING FITTING HAVING A SOLID WETTING AGENT HOLDER
ARMATURE D'EXTINCTION D'INCENDIE À AGENT MOUILLANT SOLIDE

(30) Priorität: 21.11.2014 DE 102014223776
(43) Veröffentlichungstag der Anmeldung: 27.09.2017
(73) Patentinhaber: AWG Fittings GmbH, 89177 Ballendorf (DE)
(72) Erfinder: UNRATH, Wilfried, 89547 Gerstetten (DE)
(74) Vertreter: Dr. Weitzel & Partner
(86) Internationale Anmeldenummer: PCT/EP2015/074393
(87) Internationale Veröffentlichungsnummer: WO 2016/078857

(56) Entgegenhaltungen:
- WO-A1-2012/103569
- DE-C- 525 259
- DE-U1- 8 519 419
- DE-U1- 9 405 828
- US-A1- 2009 301 741

## Beschreibung

Die vorliegende Erfindung betrifft eine Feuerlöscharmatur gemäß dem Oberbegriff von Anspruch 1, sowie einen Feststoffnetzmittelhalter für eine solche Feuerlöscharmatur.

Bei der Brandbekämpfung und/oder bei der Kühlung von Objekten mittels Löschwassers wird dem Löschwasser vorteilhaft ein Netzmittel beigesetzt, um die Oberflächenspannung des Wassers zu reduzieren. Dadurch kann das Löschwasser besser in Poren und Öffnungen des Brandguts eindringen und es kann ein Schaumfilm gebildet werden, der eine Barriere für den das Brandgut umgebenden Luftsauerstoff bildet. Hierdurch kann zum einen die Rauchbildung reduziert werden und die Entflammbarkeit des gelöschten Brandguts wird reduziert.

Herkömmlich wurde dem Löschwasser ein flüssiges Netzmittel zugegeben, um die Oberflächenspannung zu reduzieren. Dieses flüssige Netzmittel musste in speziellen Mischeinrichtungen mit dem Löschwasser gemischt werden, um die gewünschte Wirkung zu entfalten. Ferner sind Netzmittel in fester Form bekannt, die wie ein Stück Seife vom Löschwasser umspült werden müssen, damit das Löschwasser das Netzmittel aufnimmt. Hierfür werden herkömmlich rohrförmige Mischeinrichtungen, in denen das Feststoffnetzmittel in einem Halter gehalten wird, in die Löschwasserleitung zwischen zwei Schlauchstücke oder in das Strahlrohr eingeschraubt. Solche Mischrohre erfordern demnach einen zusätzlichen gerätetechnischen Aufwand für die Feuerwehr und sind aufgrund ihres Aufbaus vergleichsweise sperrig und teuer.

DE 85 19 419 U1 beschreibt ein solches Mischrohr zur Schaumerzeugung durch Wasserzufuhr. Das Mischrohr weist einen mit Wasser umspülbaren Einsatz für das Feststoffnetzmittel auf und ist mit zwei Anschlussteilen versehen, mittels welchen es an ein Strahlrohr angeschraubt werden kann. Hierzu weist das Mischrohr zwei Gewindeanschlüsse auf, wobei an dem hinteren Gewindeanschluss ein Wasserwurfrohr angeschlossen wird und am vorderen Gewindeanschluss ein Strahlrohr, Mundstück, Düsenkopf oder dergleichen angeschlossen wird. Demgemäß wird das Mischrohr als zusätzliches Bauteil in Reihe zu dem Strahlrohr oder dergleichen positioniert.

DE 94 05 828 U1 beschreibt eine entsprechende Mischvorrichtung, die ebenfalls zwei Gewindeanschlüsse aufweist, um zwischen zwei Feuerwehrschläuchen eingeschraubt zu werden. Bei diesem Mischrohr ist der Feststoffnetzmittelhalter in einem zu einem Hauptrohr parallelen Nebenrohr positioniert, wobei die Mischvorrichtung ein Dreiwegeventil aufweist, das in einer ersten Stellung das Löschwasser durch das Nebenrohr mit dem Feststoffnetzmittelhalter leitet und in einer zweiten Stellung durch das Hauptrohr, sodass der Feststoffnetzmittelhalter nicht vom Löschwasser durchströmt wird. Auch hier ist das Mischrohr in Reihe zu den üblicherweise vorgesehenen Feuerlöscharmaturen beziehungsweise Schläuchen geschaltet.

DE 525 259 A offenbart ein Strahlrohr für Feuerlöschzwecke mit einer Kammer für ein Feststoffnetzmittel. Die Kammer stellt eine Erweiterung des Strahlrohres dar und ist an einem axialen Ende mit einem über ein Scharnier abklappbaren Deckel versehen, um das Feststoffnetzmittel in die Kammer einsetzen zu können. Der Deckel ist mittels eines Verschlusses außen an der Kammer befestigt. Somit ist zum Einsetzen des Feststoffnetzmittels in die Kammer zunächst eine Demontage des Deckels notwendig und nach dem Einsetzen muss der Deckel ordnungsgemäß mit dem Verschluss verschlossen werden.

BE 426 082 A offenbart ebenfalls eine am stirnseitigen Ende über einen Deckel verschlossene Kammer für ein Feststoffnetzmittel, wobei die Kammer durch Anschlussflansche zwischen zwei Schläuche einsetzbar ist. Auch hier ist eine vergleichsweise aufwändige Demontage des Deckels erforderlich, um das Feststoffnetzmittel in die Kammer einsetzen zu können, sowie nach dem Einsetzen eine erneute Montage des Deckels.

Zum weiteren Stand der Technik wird verwiesen auf WO 2012/103569 A1 und US 2009/0301741 A1.

Der vorliegenden Erfindung liegt die Aufgabe zugrunde, eine Feuerlöscharmatur sowie einen Feststoffnetzmittelhalter für eine solche anzugeben, die den genannten apparativen Aufwand vermeidet und eine kostengünstige, leicht handhabbare und schnelle Zugabe von Feststoffnetzmittel zum Löschwasser ermöglicht.

Die erfindungsgemäße Aufgabe wird durch eine Feuerlöscharmatur und einen Feststoffnetzmittelhalter gemäß den unabhängigen Ansprüchen gelöst. In den abhängigen Ansprüchen sind vorteilhafte und besonders zweckmäßige Ausgestaltungen der Erfindung angegeben.

Eine erfindungsgemäße Feuerlöscharmatur, die als Strahlrohr ausgeführt ist, beispielsweise als Hohlstrahlrohr, weist ein Wassereintrittsende und ein Wasseraustrittsende auf, wobei das Wassereintrittsende und das Wassersaustrittsende über einen Wasserdurchgang löschwasserleitend miteinander verbunden sind. Um den durch das Strahlrohr strömenden Löschwasserstrom steuern zu können, ist in dem Wasserdurchgang zwischen dem Wassereintrittsende und dem Wasseraustrittsende ein Bauteil in Form eines Kugelhahns oder Ventils zur Steuerung des vom Wassereintrittsende zum Wasseraustrittsende strömenden Löschwasserstromes vorgesehen.

Erfindungsgemäß ist nun in das Wassereintrittsende und/oder das Wasseraustrittsende, das heißt unmittelbar in dem Strahlrohr, also nicht in Serie hierzu, ein Feststoffnetzmittelhalter eingesetzt, wobei dieser Feststoffnetzmittelhalter durch das Wassereintrittsende oder Wasseraustrittsende, also das Ende, in welches er eingesetzt ist, herausnehmbar und einsetzbar ist, ohne Demontage der Feuerlöscharmatur, das heißt im zusammengebauten Zustand der Feuerlöscharmatur beziehungsweise des Strahlrohres.

Erfindungsgemäß weist der Feststoffnetzmittelhalter einen löschwasserumspülbaren Einsatz mit einem inneren Aufnahmeraum auf, in dem ein Feststoffnetzmittel aufgenommen ist, und wird gemäß einer Ausführungsform der Erfindung allein durch diesen Einsatz gebildet. Der Einsatz kann beispielsweise einstückig hergestellt sein, insbesondere aus Kunststoff, vorteilhaft im Spritzgussverfahren.

Durch die Erfindung wird der Herstellungsaufwand für den Feststoffnetzmittelhalter, der ohne ein den Einsatz umschließendes Hüllrohr auskommt, weil er unmittelbar in das Wassereintrittsende oder Wasseraustrittsende eingesetzt wird, gegenüber den bekannten Feststoffnetzmittelhaltern mit umgebenden Rohren und zusätzlichen Ventilen erheblich reduziert. Zudem kann das Feststoffnetzmittel, das auch als Feststoffnetzmittelkartusche bezeichnet wird, obwohl es ausschließlich aus dem Netzmittel selbst, ähnlich einem Stück Seife besteht, schneller und einfacher gewechselt werden. So ist es ohne weiteres möglich, dass die Feuerwehr eine Vielzahl solcher Feststoffnetzmittelhalter, in die insbesondere bereits das Feststoffnetzmittel eingesetzt sein kann, mit sich führt. Auch das Einsetzen des Feststoffnetzmittels in den Feststoffnetzmittelhalter kann vorteilhaft ohne Demontage des Feststoffnetzmittelhalters erfolgen, der in einer besonders vorteilhaften Ausführungsform allein durch den Einsatz gebildet wird und beispielsweise zumindest an einem Ende aufbiegbar ist, um das Netzmittel in den inneren Aufnahmeraum des Einsatzes einzuführen.

Der Einsatz kann beispielsweise aus einem korrosionsfesten, biegsamen Material, beispielsweise Polyamid, hergestellt sein.

Gemäß einer Ausführungsform der Erfindung wird das Feststoffnetzmittel bei seiner Herstellung gleich in den Einsatz gegeben, wobei es beispielsweise einen Kern des Einsatzes umschließt. Alternativ wird das Feststoffnetzmittel unabhängig vom Einsatz beziehungsweise Feststoffnetzmittelhalter hergestellt, sodass ein und derselbe Feststoffnetzmittelhalter mehrmals mit einem Feststoffnetzmittel bestückt werden kann.

Besonders vorteilhaft ist der Feststoffnetzmittelhalter derart gestaltet, dass er das Feststoffnetzmittel in dem Aufnahmeraum herausnehmbar aufnimmt. Somit kann das Feststoffnetzmittel vorteilhaft zerstörungsfrei in den Aufnahmeraum eingesetzt werden und aus diesem herausgenommen werden.

Wenn die Feuerlöscharmatur erfindungsgemäß in Form eines Strahlrohres ausgeführt ist, so wird das Wasseraustrittsende in der Regel als Freistrahlende zur Erzeugung eines Wasserstrahls ausgeführt sein, wobei insbesondere Mittel zur Regulierung der Wurfweite und/oder Strahlbündelung im Strahlrohr vorgesehen sind.

Wenn der Feststoffnetzmittelhalter, der dann insbesondere allein durch den Einsatz gebildet wird und vorteilhaft einstückig hergestellt ist, im zusammengebauten Zustand der Feuerlöscharmatur aus dieser herausnehmbar ist, so bedeutet dies, dass keine Demontage der Feuerlöscharmatur selbst erfolgen muss, um den Feststoffnetzmittelhalter herauszunehmen oder einzusetzen. Allerdings ist in der Regel erforderlich, einen am entsprechenden Ende, in welchem der Feststoffnetzmittelhalter eingesetzt ist, angeschlossenen Schlauch oder sonstige Rohrleitung oder weitere Armatur abzuschrauben, um auf den Feststoffnetzmittelhalter zugreifen zu können, um diesen in das Ende einzusetzen oder aus diesem herauszunehmen.

Zwischen dem Wassereintrittsende und dem Wasseraustrittsende der erfindungsgemäßen Feuerlöscharmatur oder in dem Wassereintrittsende oder Wasseraustrittsende kann wenigstens eines oder mehrere der folgenden Bauteile vorgesehen sein:
- eine Entlüftung;
- eine Rückschlagklappe oder ein Rückschlagventil;
- ein Absperrventil;
- .

Der erfindungsgemäße Feststoffnetzmittelhalter zum Einsetzen in eine Feuerlöscharmatur weist einen Einsatz auf, der eine Vielzahl von in Umfangsrichtung des Aufnahmeraumes und damit in Umfangsrichtung des Wassereintrittsendes oder Wasseraustrittsendes, in welches er eingesetzt ist, zueinander beabstandete Stege aufweist, die sich in Längsrichtung des Aufnahmeraumes und damit des Wassereintrittsendes oder Wasseraustrittsendes erstrecken und den Aufnahmeraum auf dessen äußeren Umfang begrenzen, aufgrund der Stegform dabei jedoch nur abschnittsweise, wobei insbesondere die von den Stegen nicht überdeckten Umfangsbereiche jeweils für sich und/oder in Summe größer als die von den Stegen bedeckten Umfangsbereiche sind.

Die Stege sind zumindest an einem ersten axialen Ende formschlüssig, stoffschlüssig und/oder kraftschlüssig miteinander verbunden und an einem vom ersten axialen Ende abgewandten zweiten axialen Ende frei endend ausgeführt, wobei die Stege vorteilhaft ausschließlich an ihrem ersten axialen Ende miteinander verbunden sind und gemäß einer vorteilhaften Ausführungsform sich ausgehend von diesem ersten axialen Ende linear in der Axialrichtung erstrecken.

Gemäß einer vorteilhaften Ausführungsform weisen die Stege an ihrem zweiten axialen Ende eine Umlenkung radial nach innen auf, sodass sie zumindest im nicht auseinandergebogenen Zustand das Feststoffnetzmittel auf dessen axialer Stirnseite teilweise umschließen und so dessen Herausrutschen aus dem Einsatz verhindern.

Wenn die Stege an ihrem zweiten axialen Ende und insbesondere mit ihrem gesamten axialen Abschnitt ausgehend vom ersten axialen Ende bis zum zweiten axialen Ende in Radialrichtung verformbar und/oder relativ zueinander verkippbar sind, um das Einfügen eines Feststoffnetzmittels über das zweite axiale Ende in den inneren Aufnahmeraum zu ermöglichen, so sind die die Stirnseite des Feststoffnetzmittels im eingesetzten Zustand umgreifenden Bereiche der Stege vorteilhaft derart dimensioniert, dass bei einem in das Wassereintrittsende oder Wasseraustrittsende einer Feuerlöscharmatur eingesetzten Einsatzes als Feststoffnetzmittelhalter ein Herausrutschen des Feststoffnetzmittels verhindert wird, wenn die Stege radial außen an der Laibung des Wassereintrittsendes oder Wasseraustrittsendes anliegen. Nur im aus dem Wassereintrittsende oder Wasseraustrittsende herausgenommenen Zustand des Einsatzes ist dann ein so weites Aufbiegen des Einsatzes oder Aufkippen der Stege möglich, dass das Feststoffnetzmittel entnommen werden kann oder ein neues Feststoffnetzmittel in den inneren Aufnahmeraum eingefügt werden kann.

Gemäß einer vorteilhaften Ausführungsform weisen die Stege an ihrem zweiten axialen Ende eine radial nach außen offene Einbuchtung zum Ausbilden eines Griffelementes auf. Somit ist es möglich, dass auch bei einem leicht verklemmenden Einsetzen des Feststoffnetzmittelhalters mit seinem Einsatz in das Wassereintrittsende oder Wasseraustrittsende der Feststoffnetzmittelhalter einfach gegriffen werden kann, indem die Finger eines Benutzers in die Einbuchtungen eingetaucht werden, und dadurch die notwendige Zugkraft auf den Feststoffnetzmittelhalter beziehungsweise den Einsatz ausgeübt werden kann, um diesen aus dem Wassereintrittsende oder Wasseraustrittsende herauszuziehen.

Gemäß einer Ausführungsform der Erfindung weist der Einsatz wenigstens einen Dorn oder ein Kernelement zum Eindrücken oder Einbetten in das Feststoffnetzmittel auf.

Die Erfindung soll nachfolgend anhand von Ausführungsbeispielen und den Figuren exemplarisch beschrieben werden.

Es zeigen.
- Figur 1: eine beispielhafte Gestaltung eines Feststoffnetzmittels für einen erfindungsgemäßen Feststoffnetzmittelhalter;
- Figur 2: ein Feststoffnetzmittel entsprechend der Figur 1 eingesetzt in einen erfindungsgemäßen Feststoffnetzmittelhalter beim Einsetzen des Feststoffnetzmittelhalters in das Eintrittsende eines Strahlrohrs;
- Figur 3: eine Darstellung entsprechend der Figur 2 mit eingesetztem Feststoffnetzmittelhalter in das Eintrittsende eines Strahlrohrs;
- Figur 4: den Zustand aus der Figur 3 in einer Schnittdarstellung durch das Strahlrohr;
- Figur 5: eine weitere Ansicht des Feststoffnetzmittelhalters aus den Figuren 2 bis 4 ohne eingesetztes Feststoffnetzmittel;
- Figur 6: eine alternative Gestaltung eines Feststoffnetzmittelhalters mit eingesetztem Feststoffnetzmittel;
- Figur 7: eine weitere schematische Darstellung eines axialen Endes eines erfindungsgemäßen Feststoffnetzmittelhalters.

In der Figur 1 ist eine mögliche Gestaltung eines Feststoffnetzmittels 1 gezeigt, das mit einem erfindungsgemäßen Feststoffnetzmittelhalter verwendet werden kann. Bei der Ausführungsform ist das Feststoffnetzmittel 1 als zylinderförmiger Block ausgeführt. Jedoch kommen auch andere Gestaltungen in Betracht.

In der Figur 2 ist nun das Feststoffnetzmittel 1 in einen erfindungsgemäß ausgeführten Feststoffnetzmittelhalter 2 eingesetzt. Der Feststoffnetzmittelhalter 2 besteht aus einem Einsatz 3, der einen inneren Aufnahmeraum 4, in dem das Feststoffnetzmittel 1 eingebracht ist, umschließt. Bei einem noch nicht abgenutzten beziehungsweise teilweise aufgelösten Feststoffnetzmittel 1 wird der innere Aufnahmeraum 4 insbesondere vollständig vom Feststoffnetzmittel 1 ausgefüllt.

Der Einsatz 3 weist eine Vielzahl von in Axialrichtung des inneren Aufnahmeraums 4 verlaufenden Stegen 5 auf, die an einem ersten axialen Ende 6 miteinander verbunden sind und ein entgegengesetztes zweites axiales Ende 7 aufweisen, das als freies Ende ausgeführt ist. Am zweiten axialen Ende 7 sind die Stege 5 radial nach innen umgebogen, sodass sie zumindest im in ein Wassereintrittsende oder Wasseraustrittsende eingesetzten Zustand die Stirnseite 8 des Feststoffnetzmittels 1 umgreifen und dieses somit formschlüssig im inneren Aufnahmeraum 4 halten. Am entgegengesetzten ersten axialen Ende 6 wird der Einsatz 3 durch die Verbindung der Stege 5 aneinander stirnseitig gehalten.

Die Stege 5 weisen an ihrem zweiten axialen Ende 7 ferner radial nach außen offene Einbuchtungen 9 auf, die teilweise durch die die Stirnseite 8 umgreifenden Abschnitte gebildet werden und ferner durch radial nach außen gerichtete Endbereiche der Stege 5. Diese Einbuchtungen 9 ermöglichen ein Eingreifen durch einen Benutzer, um den Einsatz 3 beziehungsweise den Feststoffnetzmittelhalter 2 aus einem Wassereintrittsende oder Wasseraustrittsende einer Feuerlöscharmatur herauszuziehen.

In der Figur 2 ist ferner ein Strahlrohr 10 gezeigt, mit einem Wassereintrittsende 11 und einem hier nur angedeuteten Wasseraustrittsende 12, die durch einen Wasserdurchgang 13 löschwasserleitend miteinander verbunden sind. Der Durchfluss des Löschwassers durch den Wasserdurchgang 13 wird dabei durch das Steuerorgan 14 gesteuert, wobei im gezeigten Ausführungsbeispiel ferner ein Steuerorgan 15 vorgesehen ist, mit welchem die Fokussierung des Strahls, der aus dem Wasseraustrittsende 12 frei austritt, verändert werden kann. Das Steuerorgan 14 ist beispielsweise als Kugelhahn ausgeführt.

Die äußere Kontur des Feststoffnetzmittelhalters 2 entspricht nun der inneren Kontur des Wassereintrittsendes 11, sodass der Feststoffnetzmittelhalter 2, hier allein gebildet durch den Einsatz 3, formschlüssig in das Wassereintrittsende 11 eingeschoben werden kann und dort leicht geklemmt gehalten wird.

Im gezeigten Ausführungsbeispiel ist hierfür der Einsatz 3 an seinem vorderen Einschubende, das heißt in dem axialen Abschnitt, der mit dem ersten axialen Ende 6 endet, konusförmig verjüngt ausgeführt, um einen Klemmsitz durch Verkeilen zu erreichen. Im übrigen axialen Bereich ist der Einsatz 3 insbesondere zylindrisch ausgeführt, mit Ausnahme der Einbuchtungen 9.

In den Figuren 3 und 4 ist nun nochmals der eingesetzte Zustand des Feststoffnetzmittelhalters 2 mit dem im inneren Aufnahmeraum 4 befindlichen Feststoffnetzmittel 1 in das Wassereintrittsende 11 des Strahlrohrs 10 dargestellt. Die sich entsprechenden Elemente sind mit sich entsprechenden Bezugszeichen bezeichnet. Im gezeigten Ausführungsbeispiel ragt das zweite axiale Ende 7 des Feststoffnetzmittelhalters 2 im vollständig in das Wassereintrittsende 11 eingesetzten Zustand aus dem Wassereintrittsende 11 heraus. Dies ist jedoch nicht zwingend. Alternativ könnte der Feststoffnetzmittelhalter 2 vollständig innerhalb des Wassereintrittsendes 11 positioniert sein.

In der Figur 5 ist nochmals der Feststoffnetzmittelhalter 2 ohne eingesetztes Feststoffnetzmittel gezeigt. Hier erkennt man nochmals die beispielhaften verschiedenen Abschnitte der Stege 5, nämlich ausgehend vom ersten axialen Ende 6 ein kegelförmiger Abschnitt 5.1, gefolgt von einem zylindrischen Abschnitt 5.2, gefolgt von den Einbuchtungen 9 am zweiten axialen Ende 7. Es wird auch nochmals besonders deutlich, dass die zweiten axialen Enden 7 der Stege 5 als freie Enden ausgeführt sind, wohingegen die Stege 5 am ersten axialen Ende 6 miteinander verbunden sind, hier beispielshaft über eine Ringform. Aufgrund dessen, dass sich die Stege 5 in Axialrichtung des inneren Aufnahmeraums 4 erstrecken und in Umfangsrichtung des inneren Aufnahmeraums 4 beabstandet zueinander ausgeführt sind, ergeben sich große Öffnungen, durch die das Löschwasser in den inneren Aufnahmeraum 4 eindringen kann, um das dann dort eingesetzte Feststoffnetzmittel zu umströmen.

In der Figur 6 ist ein Ausführungsbeispiel für einen Feststoffnetzmittelhalter 2 gezeigt, der einen noch größeren freien Durchgang für das Löschwasser bietet, da die beiden axialen Enden 6, 7 des Einsatzes 3 nur durch ein im Inneren des Feststoffnetzmittels 1 eingebettetes Kernelement 16 miteinander verbunden sind. Das Kernelement 16 kann beispielsweise mittig durch das Feststoffnetzmittel 1 verlaufen und entweder nachträglich in dieses eingefügt werden oder das Feststoffnetzmittel 1 wird gleich auf dem Kernelement 16 hergestellt. Im gezeigten Ausführungsbeispiel weist der Einsatz 3 noch vergleichsweise kurze in Axialrichtung des inneren Aufnahmeraums 4, der hier mehr oder minder nur an seinen Stirnseiten vom Einsatz 3 umgriffen wird, verlaufende Stege 5 auf. Beim Ausführungsbeispiel gemäß der Figur 7 hingegen weist der Einsatz 3 nur noch zwei sich in Radialrichtung erstreckende axiale Enden 6, 7 auf, die durch das Kernelement 16 miteinander verbunden sind. Wie schematisch angedeutet ist, sind die beiden scheibenförmigen Endbereiche des Einsatzes 3 auf den beiden Stirnseiten des Feststoffnetzmittels 1 positioniert, wohingegen der äußere Umfang des Feststoffnetzmittels 1 vollständig freiliegt und somit nicht vom Einsatz 3 bedeckt wird.

Abweichend von den Darstellungen in den Figuren 6 und 7 könnte der Einsatz 3 auch weniger als die gezeigten vier oder sechs Arme an seinen beiden axialen Enden 6, 7 aufweisen, insbesondere nur jeweils ein lineares Element, das sich zumindest über der Stirnseite des Feststoffnetzmittels 1 erstreckt. Vorteilhaft sind jedoch die beiden stirnseitigen Elemente winklig zueinander ausgerichtet, insbesondere senkrecht zueinander ausgerichtet, sodass eine optimale Zentrierung des Feststoffnetzmittels 1 in dem Wassereintrittsende oder Wasseraustrittsende erfolgt.

## Patentansprüche

1. Feuerlöscharmatur in Form eines Strahlrohres (10),
mit einem Wassereintrittsende (11) und einem Wasseraustrittsende (12), die über einen Wasserdurchgang (13) löschwasserleitend miteinander verbunden sind; wobei
1.2 in dem Wasserdurchgang (13) zwischen dem Wassereintrittsende (11) und dem Wasseraustrittsende (12) ein Steuerorgan (14) in Form eines Kugelhahns oder Ventils vorgesehen ist, das einen von dem Wassereintrittsende (11) zu dem Wasseraustrittsende (12) strömenden Löschwasserstrom steuert; wobei
1.3 ein Feststoffnetzmittelhalter (2) vorgesehen ist, der einen löschwasserumspülbaren Einsatz (3) mit einem inneren Aufnahmeraum (4) aufweist, in dem ein Feststoffnetzmittel (1) aufgenommen ist;
**dadurch gekennzeichnet, dass**
1.4 der Feststoffnetzmittelhalter (2) in das Wassereintrittsende (11) oder das Wasseraustrittsende (12) eingesetzt ist, und
der Feststoffnetzmittelhalter (2) im zusammengebauten Zustand der Feuerlöscharmatur aus dem Wassereintrittsende (11) oder dem Wasseraustrittsende (12) herausnehmbar und in dieses einsetzbar ist.

2. Feuerlöscharmatur gemäß Anspruch 1, **dadurch gekennzeichnet, dass** das Wasseraustrittsende (12) als Freistrahlende zur Erzeugung eines Wasserstrahls ausgeführt ist, um ein Strahlrohr (10) auszubilden.

3. Feuerlöscharmatur gemäß einem der Ansprüche 1 oder 2, **dadurch gekennzeichnet, dass** der Einsatz (3) frei von einem weiteren den Einsatz (3) umschließenden Hüllrohr in das Wassereintrittsende (11) und/oder das Wasseraustrittsende (12) eingesetzt ist.

4. Feuerlöscharmatur gemäß einem der Ansprüche 1 bis 3, **dadurch gekennzeichnet, dass** der Feststoffnetzmittelhalter (2) allein durch den Einsatz (3), der insbesondere einstückig hergestellt ist, gebildet wird.

5. Feuerlöscharmatur gemäß einem der Ansprüche 1 bis 4, **dadurch gekennzeichnet, dass** der Einsatz eine Vielzahl von in Umfangsrichtung des inneren Aufnahmeraumes (4) zueinander beabstandeten Stegen (5) aufweist, die sich in Strömungsrichtung des Löschwasserstromes durch den Wasserdurchgang (13) erstrecken und den inneren Aufnahmeraum (4) auf dessen äußeren Umfang begrenzen.

6. Feuerlöscharmatur gemäß Anspruch 5, **dadurch gekennzeichnet, dass** die Stege (5) zumindest an einem ersten axialen Ende (6) formschlüssig, stoffschlüssig und/oder kraftschlüssig miteinander verbunden sind und an einem zweiten vom ersten axialen Ende (6) abgewandten zweiten axialen Ende (7) frei enden und insbesondere eine Umlenkung radial nach innen aufweisen.

7. Feststoffnetzmittelhalter (2) zum Einsatz in eine Feuerlöscharmatur gemäß einem der Ansprüche 1 bis 6;
mit einem löschwasserumspülbaren Einsatz (3), der einen inneren Aufnahmeraum (4) zur Aufnahme eines Feststoffnetzmittels (1) aufweist und gestaltet ist, um unmittelbar und frei von einem umschließenden Hüllrohr in ein Wassereintrittsende (11) oder Wasseraustrittsende (12) der Feuerlöscharmatur oder Feuerlöschkupplung eingesetzt zu werden,
**dadurch gekennzeichnet, dass**
der Einsatz (3) eine Vielzahl von in Umfangsrichtung des inneren Aufnahmeraumes (4) zueinander beabstandete Stegen (5) aufweist, die sich in Längsrichtung des inneren Aufnahmeraumes (4) erstrecken und diesen auf dessen äußeren Umfang begrenzen; wobei
die Stege (5) an einem ersten axialen Ende (6) formschlüssig, stoffschlüssig und/oder kraftschlüssig miteinander verbunden sind und an einem zweiten vom ersten axialen Ende (6) abgewandten zweiten axialen Ende (7) frei enden.

8. Feststoffnetzmittelhalter (2) gemäß Anspruch 7, **dadurch gekennzeichnet, dass** der Feststoffnetzmittelhalter (2) allein durch den Einsatz (3) gebildet wird, der insbesondere einstückig hergestellt ist.

9. Feststoffnetzmittelhalter (2) gemäß einem der Ansprüche 7 oder 8, **dadurch gekennzeichnet, dass** die Stege (5) am zweiten axialen Ende (7) eine Umlenkung radial nach innen aufweisen.

10. Feststoffnetzmittelhalter (2) gemäß einem der Ansprüche 7 bis 9, **dadurch gekennzeichnet, dass** die Stege (5) an ihrem zweiten axialen Ende (7) und insbesondere mit ihrem gesamten axialen Abschnitt ausgehend vom ersten axialen Ende (6) bis zum zweiten axialen Ende (7) in Radialrichtung verformbar und/oder relativ zueinander verkippbar sind, um das Einfügen eines Feststoffnetzmittels (1) über das zweite axiale Ende (7) in den inneren Aufnahmeraum (4) zu ermöglichen und im eingefügten Zustand des Feststoffnetzmittels (1) dieses mit dem zweiten axialen Ende (7) formschlüssig zu umgreifen.

11. Feststoffnetzmittelhalter (2) gemäß einem der Ansprüche 7 bis 10, **dadurch gekennzeichnet, dass** die Stege (5) ausschließlich am ersten axialen Ende (6) miteinander verbunden sind.

12. Feststoffnetzmittelhalter (2) gemäß einem der Ansprüche 7 bis 11, **dadurch gekennzeichnet, dass** die Stege (5) an ihrem zweiten axialen Ende (7) eine radial nach außen offene Einbuchtung (9) zum Ausbilden eines Griffelementes aufweisen.

13. Feststoffnetzmittelhalter (2) gemäß einem der Ansprüche 7 bis 12, **dadurch gekennzeichnet, dass** der Einsatz (3) wenigstens einen Dorn oder ein Kernelement (16) zum Eindrücken oder Einbetten in das Feststoffnetzmittel (1) aufweist.

14. Feststoffnetzmittelhalter (2) gemäß einem der Ansprüche 7 bis 13, **dadurch gekennzeichnet, dass** der Feststoffnetzmittelhalter (2) das Feststoffnetzmittel (1) herausnehmbar aus dem Aufnahmeraum (4) aufnimmt.

## Claims

1. Fire extinguishing fitting in the form of a jet pipe (10),
having a water inlet end (11) and a water outlet end (12), which are connected to each other via a water passage (13) for conducting extinguishing water; wherein
1.2 a control element (14) in the form of a ballcock or valve is provided in the water passage (13) between the water inlet end (11) and the water outlet end (12), which controls a flow of extinguishing water flowing from the water inlet end (11) to the water outlet end (12); wherein
1.3 a solid wetting agent holder (2) is provided, which has an insert (3) that can be flushed with extinguishing water and has an inner receiving space (4) in which a solid wetting agent (1) is received;
**characterized in that**
1.4 the solid wetting agent holder (2) is inserted into the water inlet end (11) or the water outlet end (12), and
the solid wetting agent holder (2), when the fire extinguishing fitting is assembled, can be removed from the water inlet end (11) or the water outlet end (12) and inserted into it.

2. Fire extinguishing fitting according to claim 1, **characterized in that** the water outlet end (12) is designed as an open jet end for producing a water jet to form a jet pipe (10).

3. Fire extinguishing fitting according to one of claims 1 or 2, **characterized in that** the insert (3) is inserted into the water inlet end (11) and/or the water outlet end (12) without a further casing tube surrounding the insert (3).

4. Fire extinguishing fitting according to one of claims 1 to 3, **characterized in that** the solid wetting agent holder (2) is formed solely by the insert (3), which is in particular manufactured in one piece.

5. Fire extinguishing fitting according to one of claims 1 to 4, **characterized in** the insert has a plurality of webs (5) spaced apart from each other in the circumferential direction of the inner receiving space (4), which extend in the flow direction of the extinguishing water flow through the water passage (13) and delimit the inner receiving space (4) at its outer circumference.

6. Fire extinguishing fitting according to claim 5, **characterized in that** the webs (5) are connected to one another in a form-fitting, material-locking and/or force-locking manner at least at a first axial end (6) and end freely at a second axial end (7) facing away from the first axial end (6) and, in particular, have a deflection radially inwards.

7. Solid wetting agent holder (2) for use in a fire extinguishing fitting according to one of claims 1 to 6;
having an insert (3) which can be flushed with extinguishing water and which has an inner receiving space (4) for receiving a solid wetting agent (1) and is designed to be inserted directly and free of an enclosing casing tube into a water inlet end (11) or water outlet end (12) of the fire extinguishing fitting or fire extinguishing coupling,
**characterized in that**
the insert (3) has a plurality of webs (5) spaced apart from each other in the circumferential direction of the inner receiving space (4), which extend in the longitudinal direction of the inner receiving space (4) and delimit the latter at its outer circumference; wherein
the webs (5) are connected to one another at a first axial end (6) in a form-fitting, material-locking and/or force-locking manner and end freely at a second axial end (7) facing away from the first axial end (6).

8. Solid wetting agent holder (2) according to claim 7, **characterized in that** the solid wetting agent holder (2) is formed solely by the insert (3), which is in particular manufactured in one piece.

9. Solid wetting agent holder (2) according to one of claims 7 or 8, **characterized in that** the webs (5) at the second axial end (7) have a deflection radially inward.

10. Solid wetting agent holder (2) according to one of claims 7 to 9, **characterized in that** the webs (5) at their second axial end (7) and in particular with their entire axial section extending from the first axial end (6) to the second axial end (7) are radially deformable and/or tiltable relative to each other in order to enable a solid wetting agent (1) to be inserted via the second axial end (7) into the inner receiving space (4) and, in the inserted state of the solid wetting agent (1), to surround it in a form-fitting manner with the second axial end (7).

11. Solid wetting agent holder (2) according to one of claims 7 to 10, **characterized in that** the webs (5) are connected to each other exclusively at the first axial end (6).

12. Solid wetting agent holder (2) according to one of claims 7 to 11, **characterized in that** the webs (5) have a radially outwardly open indentation (9) at their second axial end (7) to form a grip element.

13. Solid wetting agent holder (2) according to one of claims 7 to 12, **characterized in that** the insert (3) has at least one pin or core element (16) for pressing or embedding into the solid wetting agent (1).

14. Solid wetting agent holder (2) according to one of claims 7 to 13, **characterized in that** the solid wetting agent holder (2) receives the solid wetting agent (1) removably from the receiving space (4).

## Revendications

1. Robinet d'incendie prenant la forme d'une buse (10), avec une extrémité d'entrée d'eau (11) et une extrémité de sortie d'eau (12) reliées l'une à l'autre par un passage d'eau (13) de façon à acheminer de l'eau, dans lequel
1.2 il est prévu dans le passage d'eau (13), entre l'extrémité d'entrée d'eau (11) et l'extrémité de sortie d'eau (12), un organe de régulation (14) prenant la forme d'un robinet à boisseau sphérique ou d'une vanne, qui régule le courant d'eau d'extinction circulant de l'extrémité d'entrée d'eau (11) à l'extrémité de sortie d'eau (12) ;
1.3 il est prévu un support d'agent mouillant solide (2) présentant un insert (3) qui peut être irrigué par l'eau d'extinction, avec un logement (4) dans lequel est logé un agent mouillant solide (1) ;
**caractérisé en ce que**
1.4 le support d'agent mouillant solide (2) est inséré dans l'extrémité d'entrée d'eau (11) ou
l'extrémité de sortie d'eau (12) et
le support d'agent mouillant solide (2) peut être sorti de l'extrémité d'entrée d'eau (11) ou de l'extrémité de sortie d'eau (12) ou y être introduit quand le raccord d'incendie est assemblé.

2. Robinet d'incendie selon la revendication 1, **caractérisé en ce que** l'extrémité de sortie d'eau (12) est réalisé comme une extrémité à jet libre pour la production d'un jet d'eau, afin de former une buse (10).

3. Robinet d'incendie selon l'une des revendications 1 ou 2, **caractérisé en ce que** l'insert (3) est inséré sans autre tube d'enveloppe entourant l'insert (3) dans l'extrémité d'entrée d'eau (11) et/ou l'extrémité de sortie d'eau (12).

4. Robinet d'incendie selon l'une des revendications 1 à 3, **caractérisé en ce que** le support d'agent mouillant solide (2) est formé seulement par l'insert (3), qui est en particulier fabriqué d'une pièce.

5. Robinet d'incendie selon l'une des revendications 1 à 4, **caractérisé en ce que** l'insert comporte plusieurs barrettes (5) écartées les unes des autres dans le sens de la circonférence du logement intérieur (4), qui s'étendent dans le sens de l'écoulement du flux d'eau d'extinction à travers le passage d'eau (13) et qui délimitent le logement intérieur (4) sur sa circonférence extérieure.

6. Robinet d'incendie selon la revendication 5, **caractérisé en ce que** les barrettes (5) sont reliées les unes aux autres, au moins à une première extrémité axiale (6), par engagement positif, par solidarité de matière et/ou par friction et présentent, à une deuxième extrémité axiale (7) opposée à la première extrémité axiale (6), une extrémité libre et en particulier une déviation radiale vers l'intérieur.

7. Support d'agent mouillant solide (2) à insérer dans un robinet d'incendie selon l'une des revendications 1 à 6,
avec un insert (3) pouvant être parcouru par l'eau d'extinction, qui comporte un logement intérieur (4) pour recevoir un agent mouillant solide (1) et qui est conçu pour être inséré directement, sans tube d'enveloppe qui l'entoure, dans une extrémité d'entrée d'eau (11) ou une extrémité de sortie d'eau (12) du robinet d'incendie ou du raccord d'incendie, **caractérisé en ce que**
l'insert (3) comporte plusieurs barrettes (5) écartées les unes des autres dans le sens de la circonférence du logement intérieur (4), qui s'étendent dans le sens de la longueur du logement intérieur (4) et délimitent celui-ci sur sa circonférence extérieure,
les barrettes (5) étant reliées entre elles à une première extrémité axiale (6) par engagement positif et/ou par friction et présentant une extrémité libre à une deuxième extrémité axiale (7) opposée à la première extrémité axiale (6).

8. Support d'agent mouillant solide (2) selon la revendication 7, **caractérisé en ce que** le support d'agent mouillant solide (2) est formé seulement par l'insert (3), qui est en particulier fabriqué d'une seule pièce.

9. Support d'agent mouillant solide (2) selon l'une des revendications 7 ou 8, **caractérisé en ce que** les barrettes (5) présentent une déviation radiale vers l'intérieur à leur deuxième extrémité axiale (7).

10. Support d'agent mouillant solide (2) selon l'une des revendications 7 à 9, **caractérisé en ce que** les barrettes (5) sont déformables dans le sens radial et/ou inclinables les unes vers les autres à leur deuxième extrémité axiale (7) et en particulier sur toute leur partie axiale, de la première extrémité axiale (6) à la deuxième extrémité axiale (7), afin de permettre l'insertion de l'agent mouillant solide (1) dans le logement intérieur (4) via la deuxième extrémité axiale (7) et entourer l'agent mouillant solide (1) par engagement positif quand celui-ci est introduit avec sa deuxième extrémité axiale (7).

11. Support d'agent mouillant solide (2) selon l'une des revendications 7 à 10, **caractérisé en ce que** les barrettes (5) sont reliées entre elles exclusivement à la première extrémité axiale (6).

12. Support d'agent mouillant solide (2) selon l'une des revendications 7 à 11, **caractérisé en ce que** les barrettes (5) présentent à leur deuxième extrémité axiale (7) un creux (9) ouvert vers l'extérieur dans le sens radial (9) pour former un élément de préhension.

13. Support d'agent mouillant solide (2) selon l'une des revendications 7 à 12, **caractérisé en ce que** l'insert (3) comporte au moins un mandrin ou un élément de noyau (16) pour enfoncer ou inclure l'agent mouillant solide (1).

14. Support d'agent mouillant solide (2) selon l'une des revendications 7 à 13, **caractérisé en ce que** le support d'agent mouillant solide (2) reçoit l'agent mouillant solide (1) en autorisant son retrait du logement (4).
